# EUROPÄISCHE PATENTSCHRIFT

(11) **EP 0 029 465 B1**
(45) Veröffentlichungstag und Bekanntmachung des Hinweises auf die Patenterteilung: **15.02.1984**
(21) Anmeldenummer: 79104705.3
(22) Anmeldetag: 27.11.1979
(51) Int. Cl.: B21D 37/04, B30B 15/18, B21K 31/00

(54) **Umformpresse mit wenigstens einem Werkzeugpaar**
Transformation press with at least one pair of tools
Presse de transformation avec au moins une paire d'outils

(43) Veröffentlichungstag der Anmeldung: 03.06.1981
(73) Patentinhaber: L. SCHULER GmbH, D-73012 Göppingen (DE)
(72) Erfinder: Flamme, Walter, Ing.-grad., D-5144 Wegberg-Beeckerheide (DE); Rahn, Oskar, Ing.-grad., D-4152 Kempen 3 (DE)

## Beschreibung

Die Erfindung betrifft eine Umformpresse mit wenigstens einem Werkzeugpaar, jeweils bestehend aus Stempel und Matrize, wobei sich jeder Stempel über ein Druckstück am Pressenschlitten abstützt und das Druckstück von einem geradlinig verschiebbaren Keil, der über eine motorisch angetriebene Spindel betätigbar ist, in Bewegungsrichtung des Pressenschlittens verschiebbar ist.

Bei einer bekannten Umformpresse dieser Art (US-A-3 264 853) ist die Spindel wahlweise manuell mittels eines Handrades und motorisch mittels über Ratschen wirkender, linearer Magnetantriebe antreibbar, wobei diese Antriebseinrichtungen an dem Pressenschlitten angebracht sind. Diese Ausführung der Umformpresse hat insbesondere die Nachteile, dass sich eine erhöhte Masse des Pressenschlittens und eine erhöhte Störanfälligkeit der Antriebseinrichtungen infolge deren Teilnahme an den Bewegungen des Pressenschlittens ergeben.

Hiervon ausgehend liegt der Erfindung die Aufgabe zugrunde, das Verstellen der Stempel zu erleichtern und die Störanfälligkeit zu verringern.

Diese Aufgabe ist bei einer Umformpresse der eingangs genannten Art dadurch gelöst, dass der Motor am Pressenrahmen angeordnet ist, und dass eine Kupplungseinrichtung zur Verbindung des Motors mit einem auf der Spindel sitzenden Zahnrad in einer bestimmten Stellung des Pressenschlittens vorgesehen ist.

Hierdurch ergibt sich neben einer Verringerung der bewegten Masse des Pressenschlittens und einer Verringerung der Störanfälligkeit durch Verringerung der auf den Motor wirkenden Erschütterungen auch eine vereinfachte Möglichkeit zum Fernbedienen des Verstellens des Keiles.

Die Kupplungseinrichtung kann dabei aus einem mit dem Motor verbundenen Ritzel bestehen, das für die Eingriffsstellung in den Bewegungsbereich des Pressenschlittens bewegbar ist. Die Bewegung des Ritzels kann über einen druckmittelbeaufschlagbaren Betätigungskolben gegen die Wirkung einer Feder erfolgen. Mit Hilfe dieser Feder wird das Ritzel normalerweise ausserhalb des Bewegungsbereiches des Pressenschlittens gehalten und die Eingriffstellung erst dann hergestellt, wenn der Betätigungskolben mit einem Druckmittel beaufschlagt wird. Die Anordnung kann dabei so getroffen sein, dass das Ritzel an einem in einer Antriebshülse sitzenden Bolzen befestigt ist, der mit der Antriebshülse über eine Gleitfeder drehfest verbunden ist.

Zweckmässigerweise sollte die Kupplungseinrichtung derart am Pressenrahmen angeordnet sein, dass sich die Eingriffstellung bei ganz zurückgefahrenem Pressenschlitten ergibt, da diese Stellung am einfachsten reproduzierbar ist.

Nach einem weiteren Merkmal der Erfindung ist vorgeschlagen, dass die Spindel mit einer hydraulisch beaufschlagbaren Klemmhülse zur Fixierung der Einstellung des Druckstückes versehen ist. Diese Klemmhülse kann ebenefalls wie der Motor ferngesteuert werden, so dass das Lösen und Fixieren der Spindel schnell und ohne Mühe erfolgen kann.

Der Motor für den Antrieb der Spindel ist nach der Erfindung vorzugsweise als Stellmotor ausgebildet, da sich diese Motoren für den vorliegenden Zweck besonders eignen.

Schliesslich kann bei einer Umformpresse mit mehreren Werkzeugpaaren, also bei mehreren Pressenstufen, für jeden Stempel ein Keil und eine Spindel sowie eine Kupplungseinrichtung vorgesehen sein, wobei die Kupplungseinrichtungen über Zahnräder untereinander und mit dem einzigen Motor verbunden sind. Für die Verstellung mehrerer Druckstücke reicht deshalb ein Motor aus.

In der Zeichnung ist die Erfindung anhand eines Ausführungsbeispiels näher veranschaulicht.

Sie zeigt in
Fig. 1 einen Horizontalschnitt durch eine Stufe einer Umformpresse und
Fig. 2 eine Seitenansicht der Umformpresse gemäss Fig. 1.

Figur 1 zeigt einen Horizontalschnitt durch ein Werkzeugpaar 1 einer dreistufigen Umformpresse, deren Einzelheiten hier der Übersichtlichkeit halber weggelassen sind.

Das Werkzeugpaar 1 besteht aus einer ortsfesten Matrize 2 und einem in Richtung des Doppelpfeils A hin- und herbewegbaren Pressenschlitten 3. Auf der Stirnseite des Pressenschlittens 3 ist für jede Stufe ein Stempelblock 4 angebracht, in den je ein Pressstempel bzw. Stempel 5 eingesetzt ist.

Der Pressstempel 5 stützt sich mit seiner Rückseite auf einem Druckstück 6 ab, das in dem Pressenschlitten 3 in Richtung des Doppelpfeils A verschieblich geführt ist. Die Rückseite des Druckstückes 6 ist abgeschrägt und sitzt auf einer komplementär abgeschrägten Fläche eines Stellkeils 7. Dieser Stellkeil bzw. Keil 7 ist in dem Pressenschlitten 3 senkrecht zur Achse des Pressstempels 5 verschieblich geführt, wobei dessen Verschiebung aufgrund der schrägen Flächen eine entsprechende Verschiebung des Druckstücks 6 und damit des Pressstempels 5 bewirkt.

Die Verschiebung des Stellkeils 7 wird durch Drehen einer ortsfest im Pressenschlitten 3 gelagerten Spindel 8 bewirkt. Diese Spindel 8 geht an dem dem Stellkeil 7 entgegengesetzten Ende in einen trommelförmigen Teil 9 über, der von einer Klemmhülse 10 sowie von einem mit dem Pressenschlitten 3 verbunden Spindelgehäuse 11 umgeben ist. Durch hydraulische Druckbeaufschlagung der Klemmhülse 10 kann das trommelförmige Teil 9 und damit die Spindel 8 in ihrer jeweiligen Stellung fixiert werden.

Auf dem aussenseitigen Ende der Spindel 9 sitzt ein Stirnzahnrad 12, über das die Spindel 8 nach Lösen der Klemmhülse 10 gedreht werden kann. Hierfür ist ein Stellmotor 13 sowie eine Kupplungseinrichtung 14 vorgesehen, die beide ortsfest am Umformpressenrahmen bzw. Pressenrahmen 15 befestigt sind, also nicht mit dem Pressenschlitten 3 hin-und herschwingen.

Die Kupplungseinrichtung 14 hat dabei die Aufgabe, die Verbindung zwischen dem Stellmotor 13 und dem Stirnzahnrad 12 herzustellen. Hierzu weist sie ein Antriebssritzel bzw. Ritzel 16 auf, das auf einem gestuften Bolzen 17 sitzt, der über eine Gleitfeder 18 mit einer den Bolzen 17 umgebenden Antriebshülse 19 drehfest verbunden ist. Diese Antriebshülse 19 ist über die Wälzlager 20, 21 in einem Kupplungsgehäuse 22 gelagert und an dem dem Antriebsritzel 16 gegenüberliegenden Ende zu einem Antriebszahnrad 23 ausgeformt, das mit einem am Stellmotor 13 angeflanschten Motorritzel 24 kämmt.

Der Bolzen 17 ist im Inneren der Antriebshülse 19 von einer Druckfeder bzw. Feder 25 umgeben, die sich einerends an der Antriebshülse 19 und anderenends am gestuften Teil des Bolzens 17 abstützt und damit auf diese Weise bestrebt ist, den Bolzen 17 in die Antriebshülse 19 hineinzuziehen. Hierdurch befindet sich das Antriebsritzel 16 - wie in der Fig. 1 gezeigt - ausserhalb des Eingriffsbereichs des auf der Spindel 8 sitzenden Stirnzahnrades 12, so dass beim Hin- und Herbewegen des Pressenschlittens 3 keine Kollisionsgefahr besteht.

Damit das Antriebsritzel 16 in die Eingriffsstellung vorgeschoben werden kann, ist die Rückseite des Kupplungsgehäuses 22 mit einem Gehäusedeckel 26 versehen, in dem ein an der Rückseite des Bolzens 17 anliegender Betätigungskolben 27 geführt ist. Diesem Betätigungskolben 27 ist ein Druckraum 28 vorgelagert, der hydraulisch oder pneumatisch beaufschlagt werden kann. Auf diese Weise kann der Betätigungskolben 27 und damit Bolzen 17 und Antriebsritzel 16 auf den Pressenschlitten 3 zugeschoben weden. In diesen hinterster Totpunktstellung kommen dann Antriebsritzel 16 und Stirnzahnrad 12 in Eingriff, so dass die Drehbewegung des Stellmotors 13 auf die Spindel 8 übertragen wird und der Stellkeil 7 sowie das Druckstück 6 verschoben werden.

Figur 2 zeigt eine Seitenansicht der Umformpresse mit den drei Matrizen 2, 29, 30 und dem Pressenschlitten 3, auf dem die drei Stempelblöcke 4, 31, 32 sitzen. Gestrichelt gezeichnet sind die Druckstücke 6, 33, 34 sowie der grösste Teil der auf den nicht gezeigten Spindeln sitzenden Stirnzahnräder 12, 35, 36. Sie werden von den Antriebszahnrädern 23, 37, 38 jeder Kupplungseinrichtung 14, 39, 40 ebenso verdeckt wie die gestrichelt gezeichneten Antriebsritzel 16, 41, 42.

Die Antriebszahnräder 23, 37, 38 stehen untereinander in Eingriff, so dass für die Verstellung der Druckstücke 6, 33, 34 nur ein Stellmotor 13 erforderlich ist, dessen Motorritzel 24 mit dem untersten der drei Antriebszahnräder 23 kämmt.
Im übrigen kann der Stellmotor 13 mit einer Fernsteuereinrichtung verbunden sein, mit der sich die Verstellung und deren Kontrolle von einem Schaltpult steuern lässt.

## Patentansprüche

1. Umformpresse mit wenigstens einem Werkzeugpaar (1), jeweils bestehend aus Stempel (5) und Matrize (2), wobei sich jeder Stempel (5) über ein Druckstück (6) am Pressenschlitten (3) abstützt und das Druckstück (6) von einem geradlinig verschiebbaren Keil (7), der über eine motorisch angetriebene Spindel (8) betätigbar ist, in Bewegungsrichtung (A) des Pressenschlittens (3) verschiebbar ist, dadurch gekennzeichnet, dass der Motor (3) am Pressenrahmen (15) angeordnet ist, und dass eine Kupplungseinrichtung (14) zur Verbindung des Motors (13) mit einem auf der Spindel (8) sitzenden Zahnrad (12) in einer bestimmten Stellung des Pressenschlittens (3) vorgesehen ist.

2. Umformpresse nach Anspruch 1, dadurch gekennzeichnet, dass die Kupplungseinrichtung (14) aus einem mit dem Motor (13) verbundenen Ritzel (16) besteht, das für die Eingriffsstellung in den Bewegungsbereich des Pressenschlittens (3) bewegbar ist.

3. Umformpresse nach Anspruch 2, dadurch gekennzeichnet, dass das Ritzel (16) über einen druckmittelbeaufschlagbaren Betätigungskolben (27) gegen die Wirkung einer Feder (25) in die Eingriffstellung bewegbar ist.

4. Umformpresse nach Anspruch 3, dadurch gekennzeichnet, dass das Ritzel (16) an einem in einer Antriebshülse (19) sitzenden Bolzen (17) befestigt ist, der mit der Antriebshülse (19) über eine Gleitfeder (18) drehfest verbunden ist.

5. Umformpresse nach einem der Ansprüche 2 bis 4, dadurch gekennzeichnet, dass die Kupplungseinrichtung (14) derart am Pressenrahmen (15) angeordnet ist, dass sich die Eingriffstellung bei ganz zurückgefahrenem Pressenschlitten (3) ergibt.

6. Umformpresse nach einem der Ansprüche 1 bis 5, dadurch gekennzeichnet, dass die Spindel (8) mit einer hydraulisch beaufschlagbaren Klemmhülse (10) zur Fixierung der Einstellung des Druckstückes (6) versehen ist.

7. Umformpresse nach einem der Ansprüche 1 bis 6, dadurch gekennzeichnet, dass der Motor als Stellmotor (13) ausgebildet ist.

8. Umformpresse nach einem der Ansprüche 1 bis 7, dadurch gekennzeichnet, dass bei mehreren Werkzeugpaaren (1) für jeden Stempel (5) ein Keil (7) und eine Spindel (8) sowie eine Kupplung^{g}einrichtung (14, 39, 40) vorgesehen sind, wobei die Kupplungseinrichtungen (14, 39, 40) über Zahnräder (23, 37, 38) untereinander und mit dem einzigen Motor (13) verbunden sind.

## Claims

1. Metal-working press with at least one pair (1) of dies, comprising, in each case, a male die (5) and a female die (2), each male die (5) being supported against the press slide (3), via a thrust pad (6) which can be shifted in the direction (A) of movement of the press slide (3), by means of a wedge (7) which can be shifted in a straight line and can be actuated via a motor-driven spindle (8), characterised in that the motor (13) is installed on the press frame (15), and in that a coupling device (14) is provided for the purpose of connecting the motor (13) to a gearwheel (12) which is seated on the spindle (8), when the press slide (3) is in a defined position.

2. Metal-working press according to claim 1, characterised in that the coupling device (14) is composed of a pinion (16), which is connected to the motor (13) and can be moved, for the engagement position, into the region through which the press slide (3) moves.

3. Metal-working press according to claim 2, characterised in that the pinion (16) can be moved into the engagement position by means of an actuating piston (27) to which pressure medium can be applied, this movement being opposed by the action of a spring (25).

4. Metal-working press according to claim 3, characterised in that the pinion (16) is fastened to a pin (17) which seats inside a drive sleeve (19) and is connected thereto, in a manner preventing rotation, by means of splines (18).

5. Metal-working press according to one of claims 2 to 4, characterised in that the coupling device (14) is installed, on the press frame (15), in a manner such that the angagement position is obtained on moving the press slide (3) to its fully rearward position.

6. Metal-working press according to one of claims 1 to 5, characterised in that the spindle (8) is provided with a collar (1), to which hydraulic pressure can be applied in order to fix the setting of the thrust pad (6).

7. Metal-working press according to one of claims 1 to 6, characterised in that the motor is designed as a servo-motor (13).

8. Metal-working press according to one of claims 1 to 7, characterised in that, when it has several pairs (1) of dies, a wedge (7), a spindle (8), and a coupling device (14, 39, 49) are provided for each male die (5), the coupling devices (14, 39, 40) being interconnected by means of gearwheels (23, 37, 38), and being connected to the single motor (13).

## Revendications

1. Presse de transformation comprenant au moins une paire d'outils (1 dont chacune est composée d'un poinçon (5) et d'une matrice (2), chaque poinçon (5) prenant appui sur le coulisseau (3) de la presse par l'intermédiaire d'un poussoir (6) et le poussoir (6) peut être déplacé en translation dans la direction (A) du mouvement du coulisseau (3) de la presse par un coin (7) pouvant se déplacer en ligne droite, qui peut être actionné par l'intermédiaire d'une vis (8) entraînée par un moteur, caractérisé en ce que le moteur (13) est monté sur le bâti (15) de la presse et en ce qu'un dispositif d'accouplement (14) est prévu pour relier le moteur (13) à une roue dentée (12) montée sur la vis (8), dans une certaine position du coulisseau (3) de la presse.

2. Presse de transformation selon la revendication 1, caractérisé en ce que le dispositif d'accouplement (14) est constitué par un pignon (16) relié au moteur (13) et qui peut être amené sur la trajectoire du coulisseau (3) de la presse pour prendre la position d'engrènement.

3. Presse de transformation selon la revendication 2, caractérisé en ce que le pignon (16) peut être amené dans la position d'engrènement par l'intermédiaire d'un piston d'actionnement (27) pouvant être attaqué par un fluide sous pression, à l'encontre de l'action d'un ressort (25).

4. Presse de transformation selon la revendication 3, caractérisé en ce que le pignon (16) est fixé à un axe (17) monté dans un manchon d'entraînement (19) et qui est relié solidairement en rotation au manchon d'entraînement (19) par l'intermédiaire d'une clavette glissante (18).

5. Presse de transformation selon une des revendications 2 à 4, caractérisé en ce que le dispositif d'accouplement (14) est monté sur le bâti (15) de la presse de telle manière que la position d'engrènement soit obtenue alors que le coulisseau (3) de la presse est entièrement rétracté.

6. Presse de transformation selon l'une des revendications 1 à 5, caractérisé en ce que la vis (8) est munie d'un manchon de serrage (10) pouvant être attaqué hydrauliquement et qui sert à fixer le réglage du poussoir (6).

7. Presse de transformation selon une des revendications 1 à 6, caractérisé en ce que le moteur est constitué par un moteur de positionnement (13).

8. Presse de transformation selon une des revendications 1 à 7, caractérisé en ce que, dans le cas de plusieurs paires d'outils (1), il est prévu pour chaque poinçon (5) un coin (7) et une vis (8) ainsi qu'un dispositif d'accouplement (14, 39, 40), les dispositifs d'accouplement (14, 39, 40) étant reliés entre eux et au moteur unique (13) par des roues dentées (23, 37, 38).
